# FASCICULE DE BREVET EUROPEEN

(11) **EP 0 776 426 B1**
(45) Date de publication et mention de la délivrance du brevet: **23.12.1998**
(21) Numéro de dépôt: 94928429.3
(22) Date de dépôt: 22.09.1994
(51) Int. Cl.: F15B 15/20

(54) **DISPOSITIF DE COMMANDE HYDRAULIQUE D'UN VERIN A DOUBLE EFFET**
HYDRAULISCHE STEUERVORRICHTUNG FÜR EINEN DOPPELT WIRKENDEN ZYLINDER
HYDRAULIC CONTROL DEVICE FOR A DOUBLE ACTING CYLINDER

(30) Priorité: 22.09.1993 FR 9311276
(43) Date de publication de la demande: 04.06.1997
(73) Titulaire: Bourgeois, Alain, F-58310 Dampierre-sous-Bouhy (FR)
(72) Inventeur: Bourgeois, Alain, F-58310 Dampierre-sous-Bouhy (FR)
(74) Mandataire: Bruder, Michel
(86) Numéro de dépôt international: FR9401109
(87) Numéro de publication internationale: WO9508715

(56) Documents cités:
- EP-A- 0 031 000
- EP-A- 0 519 185
- DE-U- 9 305 980
- US-A- 2 953 118
- US-A- 4 079 988

## Description

La présente invention concerne un dispositif de commande hydraulique d'un vérin à double effet.

Les vérins hydrauliques à double effet sont généralement alimentés en huile sous pression par une centrale électro-hydraulique à laquelle est adjoint un bloc de distribution de l'huile comprenant un distributeur hydraulique ou un ensemble de clapets commandant le fonctionnement du vérin dans les deux sens, notamment dans le cas d'un fonctionnement différentiel. Le vérin hydraulique est monté à proximité immédiate de l'élément dont il doit provoquer le mouvement et il est relié, par des tuyauteries souples ou rigides, au bloc de distribution situé à distance, généralement à proximité immédiate de la centrale électro-hydraulique.

Un tel dispositif d'alimentation hydraulique présente l'inconvénient que, si les tuyauteries d'alimentation du vérin sont souples, ces tuyauteries peuvent se rompre, l'huile sous pression peut fuir à l'extérieur à partir de la tuyauterie rompue, le vérin n'est alors plus alimenté et la charge actionnée par le vérin n'est plus maintenue. Il peut en résulter, dans certains cas, des dommages matériels sérieux et même éventuellement des accidents pouvant mettre en cause la vie des opérateurs.

Si le circuit de liaison hydraulique entre le vérin et le bloc de distribution associé à la centrale électro-hydraulique est constitué de tuyauteries rigides, la cinématique de l'ensemble mobile commandé par le vérin doit tenir compte de l'augmentation de l'encombrement dû à la présence de la centrale électro-hydraulique à proximité du vérin. De plus, l'utilisation de tuyauteries rigides ne prévient en rien les fuites éventuelles provenant du distributeur, fuites qui apparaissent toujours lorsqu'on utilise un distributeur classique à tiroir.

C'est par exemple le cas d'un dispositif conforme au préambule de la première revendication, décrit dans le brevet européen EP-A-0031000. Selon ce document antérieur et en se référant à la figure 4, il est décrit un dispositif pour assurer, en cas de rupture de canalisation, une totale stabilité du mouvement d'un hayon élévateur ; pour y parvenir et en combinaison avec un système mécanique adéquat, on prévoit deux commandes par vérin du type double effet venant limiter chacun la course du hayon respectivement dans un sens et dans l'autre, en cas de rupture de canalisation ; à titre d'exemple, le premier ensemble HZ de la figure 4 est un système comportant un vérin double effet combiné avec un certain nombre de clapets pour qu'en cas de rupture d'une canalisation extérieure la tige du vérin ne puisse pas sortir du vérin ; en revanche, la tige peut à tout moment reculer en cas de rupture de la canalisation de retour. Inversement, le système KZ qui comprend également un vérin double effet est associé à un certain nombre de clapets pour interdire tout recul de la tige du vérin en cas de rupture de canalisation ; en revanche, rien n'est prévu pour retenir la tige en sortie.

Outre cette double commande, ce dispositif est extrêmement complexe puisqu'il nécessite une cinématique adaptée pour obtenir une sécurité optimum, analogue à celle de l'invention.

La présente invention vise à remédier à ces inconvénients en procurant un dispositif d'alimentation hydraulique de conception particulièrement simple, d'un encombrement réduit, protégeant efficacement, de par sa conception, le vérin à l'encontre d'un éclatement de la tuyauterie l'alimentant en huile sous pression ou à l'encontre d'une fuite du distributeur.

A cet effet ce dispositif d'alimentation hydraulique d'un vérin à double effet, comportant une centrale électro-hydraulique alimentant en huile sous pression le vérin par l'intermédiaire d'une tuyauterie et d'un bloc de distribution, est caractérisé en ce que le bloc de distribution, fixé sur le corps du vérin, directement ou à proximité immédiate de celui-ci, par l'intermédiaire d'organes de liaison rigides, ledit bloc de distribution comportant un clapet anti-retour relié en amont à une tuyauterie d'alimentation s'étendant jusqu'à la centrale électro-hydraulique et en aval, à la chambre droite du vérin hydraulique, par un conduit interne audit bloc, ledit clapet interdisant tout retour d'huile vers la centrale ou vers l'extérieur en cas de la rupture de la tuyauterie d'alimentation et un clapet à commande électromagnétique normalement fermé reliant le conduit interne à la chambre gauche du vérin, caractérisé en ce que ledit bloc de distribution comporte en outre un second conduit interne audit bloc de distribution reliant la chambre gauche du vérin à la tuyauterie de retour d'huile vers le réservoir par l'intermédiaire d'un clapet à commande électromagnétique, normalement fermé et incorporé dans ledit bloc de distribution .

On comprend bien maintenant le fonctionnement du vérin double effet conforme à l'invention selon un mode différentiel qui ne peut être obtenu que par la combinaison de trois clapets disposés à l'intérieur d'un bloc de distribution flasqué sur le vérin à double effet de telle manière que les liaisons d'entrée et de sortie qui sont nécessairement souples dans l'application dont il est question, puisse le cas échéant se rompre sans pour autant occasionner une descente ou un repliage intempestif du hayon élévateur engendrant pour tout le système une totale insécurité, ce qui serait le cas si l'on utilisait séparément les commandes décrites en HZ ou en KZ dans le document antérieur EP-A-0031000.

On décrira ci-après, à titre d'exemple non limitatif, une forme d'exécution de la présente invention en référence au dessin annexé qui est un schéma hydraulique d'un dispositif d'alimentation d'un vérin à fonctionnement différentiel.

Le dispositif d'alimentation hydraulique suivant l'invention qui est représenté sur le dessin, est prévu pour alimenter en huile sous pression un vérin à double effet 1 à fonctionnement différentiel. Ce vérin 1 comporte un corps cylindrique 2 à l'intérieur duquel est monté à coulissement un piston 3 solidaire d'une tige de piston 4 s'étendant axialement à l'extérieur, à travers une extrémité du corps 2 du vérin, pour commander le déplacement d'une charge quelconque. Le piston 3 délimite, à l'intérieur du corps 2 du vérin, deux chambres à savoir une chambre droite 2a dans laquelle s'étend la tige de piston 4, et une chambre gauche 2b. Le vérin 1 est alimenté en huile sous pression à partir d'une centrale électro-hydraulique 5 comprenant, de la manière habituelle, une pompe à huile 6 entraînée par un moteur électrique 7 et dont l'orifice d'aspiration est relié, par l'intermédiaire d'une canalisation sur laquelle est branché un filtre 8, à un réservoir d'huile 9. La centrale électro-hydraulique 5 comporte également une tuyauterie 11 de retour de l'huile au réservoir 9.

Suivant l'invention la circulation de l'huile alimentant le vérin 1 est commandée par un bloc de distribution 12 qui est solidarisé directement sur le corps 2 du vérin 1 ou bien à proximité immédiate de celui-ci, par l'intermédiaire d'organes de liaison rigides 10. Ce bloc de distribution 12 comporte :
- un premier conduit interne 13 muni à l'une de ses extrémités d'un clapet anti-retour 14, lequel est relié à l'orifice de refoulement de la pompe 6 par l'intermédiaire d'une tuyauterie extérieure et souple 15, l'autre extrémité dudit conduit 13 assurant directement l'alimentation en huile sous pression de la chambre droite 2a du vérin 1 d'une part et, à travers un clapet 16 à commande électromagnétique normalement fermé, de la chambre gauche 2b du vérin 1 d'autre part, et
- un second conduit 17 interne audit bloc de distribution 12 reliant la chambre gauche 2b du vérin 1 et la tuyauterie de retour d'huile 11 vers le réservoir 9, par l'intermédiaire d'un clapet 18 à commande électromagnétique, normalement fermé.

Le fonctionnement du dispositif d'alimentation hydraulique du vérin 1 est le suivant : pour provoquer la rentrée de la tige, c'est-à-dire son déplacement de la droite vers la gauche sur le dessin, on met en marche la pompe 6 de la centrale électro-hydraulique 5, laquelle refoule de l'huile sous pression, à travers le clapet anti-retour 14 du bloc de distribution 12, dans la chambre droite 2a du vérin 1. On commande également l'excitation du clapet électromagnétique 18 qui passe alors en position d'ouverture, le clapet 16 restant dans sa position de repos fermée. L'huile sous pression arrivant par la tuyauterie 15 et le conduit interne 13 peut alors remplir progressivement la chambre droite 2a du vérin 2, tandis que l'huile se trouvant dans la chambre gauche 2b de ce vérin peut retourner au réservoir 9 en passant à travers le clapet 18, en position d'ouverture, le conduit interne 17 et la tuyauterie 11 de retour au réservoir 9.

Pour provoquer le mouvement inverse c'est-à-dire la sortie de la tige de piston 4, on maintient le clapet 18 en position de fermeture et on excite par contre le clapet 16 pour le faire passer en position d'ouverture, ce qui établit une communication entre les deux chambres droite 2a et gauche 2b du vérin 1. L'huile sous pression provenant de la centrale électro-hydraulique 5 s'écoule à travers le clapet anti-retour 14, dans le conduit interne 13 et à partir de celui-ci vers les deux chambres 2a,2b du vérin 1. Comme la surface active gauche du piston 3 est supérieure à la surface active droite, annulaire, de ce piston, la force tendant à faire sortir la tige de piston 4, vers la droite, c'est-à-dire celle qui est due à la pression appliquée sur la face gauche du piston 3, est supérieure à la force tendant à faire rentrer cette tige de piston 4, c'est-à-dire celle qui est due à la pression appliquée sur la face active annulaire droite du piston 3. Le mouvement du piston 3 et de sa tige 4 vers la droite amène l'huile contenue dans la chambre droite 2a à être chassée de cette chambre et cette huile passe dans le bloc de distribution 12, à travers le clapet 16 en position d'ouverture pour arriver à la chambre gauche 2b, conjointement avec l'huile sous pression fournie directement à partir de la centrale électro-hydraulique 5.

Si, pour une raison quelconque, la tuyauterie 15 d'alimentation du vérin 1 en huile sous pression vient à se rompre, le vérin 1 se trouve être protégé grâce au clapet anti-retour 14. L'huile contenue dans les deux chambres 2a,2b du vérin 1 ne peut en effet s'écouler vers l'extérieur, à travers la tuyauterie rompue 15, du fait de la présence du clapet anti-retour 14 qui forme un barrage hermétique. De plus, de par sa conception incluant le clapet anti-retour 14 et le clapet 18 à commande électromagnétique, normalement fermé, le bloc de distribution 12 est préservé des fuites internes contrairement aux distributeurs classiques. Le vérin 1 ne peut donc pas se vider de son huile et ceci garantit la sécurité de fonctionnement du vérin 1, surtout lorsqu'il est utilisé pour le déplacement de charges lourdes.

Le dispositif conforme à l'une ou l'autre des variantes de l'invention est avantageusement utilisable dans le domaine particulier du hayon élévateur notamment pour véhicule pour lequel jusqu'à ce jour il n'avait jamais été prévu de tel dispositif de sécurité et de protection en cas de rupture des canalisations d'alimentation en fluide sous pression.

## Revendications

1. Dispositif d'alimentation hydraulique d'un vérin (1) à double effet, comportant une centrale électro-hydraulique (5) alimentant en huile sous pression le vérin (1) par l'intermédiaire d'une tuyauterie (15) et d'un bloc de distribution (12), fixé sur le corps du vérin (1), directement ou à proximité immédiate de celui-ci, par l'intermédiaire d'organes de liaison rigides (10), ledit bloc de distribution comportant un clapet anti-retour (14) relié en amont à une tuyauterie d'alimentation (15) s'étendant jusqu'à la centrale électro-hydraulique (5) et, en aval, à la chambre droite (2a) du vérin hydraulique (1), par un conduit (13) interne audit bloc (12), ledit clapet (14) interdisant tout retour d'huile vers la centrale (5), ou vers l'extérieur en cas de la rupture de la tuyauterie d'alimentation (15) et un clapet (16) à commande électromagnétique normalement fermé, reliant le conduit interne (13) à la chambre gauche (2b) du vérin (1) caractérisé en ce que ledit bloc de distribution comporte en outre un second conduit (17) interne audit bloc de distribution (12) reliant la chambre gauche (2b) du vérin (1) à la tuyauterie de retour d'huile (11) vers le réservoir (9) par l'intermédiaire d'un clapet (18) à commande électromagnétique, normalement fermé et incorporé dans ledit bloc de distribution (12).

2. Application du dispositif conforme à la revendication précédente, au hayon élévateur notamment pour véhicules.

## Patentansprüche

1. Hydraulikversorgungseinrichtung für einen doppeltwirkenden Zylinder (1), mit einer Elektrohydraulikzentrale (5), die den Zylinder (1) mittels einer Leitung (15) und eines Verteilerblocks (12) mit unter Druck stehendem Öl versorgt, der auf dem Körper des Zylinders (1), direkt oder in unmittelbarer Nähe von diesem, mittels starrer Verbindungseinrichtungen (10) befestigt ist, wobei der besagte Verteilerblock ein Rückschlagventil (14) aufweist, das stromaufwärts mit einer Versorgungsleitung (15), die sich bis zur Elektrohydraulikzentrale (5) erstreckt, und stromabwärts durch einen Kanal (13) innerhalb des besagten Blocks (12) mit der rechten Kammer (2a) des Hydraulikzylinders (1) verbunden ist, wobei das besagte Ventil (14) jeglichen Rückstrom von Öl zur Zentrale (5), oder bei einem Bruch der Versorgungsleitung (15) nach außen, sperrt, sowie ein normalerweise geschlossenes Ventil (16) mit elektromagnetischer Steuerung, das den inneren Kanal (13) mit der linken Kammer (2b) des Zylinders (1) verbindet, *dadurch gekennzeichnet,* daß der besagte Verteilerblock außerdem einen zweiten Kanal (17) innerhalb des besagten Verteilerblocks (12) aufweist, der die linke Kammer (2b) des Zylinders (1) mittels eines normalerweise geschlossenen und in den besagten Verteilerblock (12) eingebauten Ventils (18) mit elektromagnetischer Steuerung mit der Ölrückführleitung (11) zum Tank (9) verbindet.

2. Verwendung der Vorrichtung gemäß dem vorangehenden Anspruch an der Hebe-Ladeklappe, insbesondere für Kraftfahrzeuge.

## Claims

1. Device for the hydraulic feeding of a double-action jack (1) comprising an electro-hydraulic unit (5) which feeds the jack (1) with oil under pressure via piping (15) and a distribution block (12) fitted on the body of the jack (1) directly or in its immediate vicinity by means of rigid connection elements (10), the said distribution block comprising a one-way valve (14) connected upstream to the feed piping (15) with extends as far as the electro-hydraulic unit (5) and downstream to the right-hand chamber (2a) of the hydraulic jack (1) via an internal duct (13) of the said block (12), the said valve (14) preventing any return of oil to the unit (5) or to the outside in the event that the feed piping (15) should burst, and a valve (16) controlled electromagnetically which is normally closed, connecting the internal duct (13) to the left-hand chamber (2b) of the jack (1), **characterized in that** the said distribution block also comprises a second duct (17) internal to the said distribution block (12) which connects the left-hand chamber (2b) of the jack (1) to the oil return piping (11) leading back to the reservoir (9) via an electromagnetically controlled valve (18) which is normally closed and its incorporated in the said distribution block (12).

2. Application of the device according to the preceding claim in a lifting platform, notably for vehicles.
